# EUROPÄISCHE PATENTSCHRIFT

(11) **EP 1 045 800 B1**
(45) Veröffentlichungstag und Bekanntmachung des Hinweises auf die Patenterteilung: **14.08.2002**
(21) Anmeldenummer: 98962247.7
(22) Anmeldetag: 06.11.1998
(51) Int. Cl.: B65D 81/20, B65D 81/26, B65D 25/22

(54) **TRANSPORTBOX**
TRANSPORT BOX
BOITE DE TRANSPORT

(30) Priorität: 21.11.1997 DE 19753185
(43) Veröffentlichungstag der Anmeldung: 25.10.2000
(73) Patentinhaber: Weisssieker, Horst, 51789 Lindlar (DE); Schmidt, Dieter, 71069 Sindelfingen (DE); Remmler, Dieter, 74906 Bad Rappenau (DE)
(72) Erfinder: Weisssieker, Horst, 51789 Lindlar (DE); Schmidt, Dieter, 71069 Sindelfingen (DE); Remmler, Dieter, 74906 Bad Rappenau (DE)
(74) Vertreter: Meissner, Peter E., Dipl.-Ing.
(86) Internationale Anmeldenummer: DE9803299
(87) Internationale Veröffentlichungsnummer: WO9926862

(56) Entgegenhaltungen:
- EP-A- 0 597 097
- FR-A- 2 054 719
- US-A- 1 425 790
- US-A- 3 943 987
- US-A- 4 051 971
- US-A- 4 909 014

## Beschreibung

Die Erfindung betrifft eine Transportbox für den kontaminationsfreien Transport von Objekten gemäß dem Oberbegriff des Patentanspruchs 1.

Insbesondere in Produktionsstätten, in denen elektronische, pharmazeutische oder biochemische Produkte höchster Qualität hergestellt werden, sind kontrollierte Bedingungen in der Atmosphäre des Produktionsbetriebes unabdingbar. Je nach Art der erzeugten Produkte sind unterschiedlich hohe Anforderungen an die Reinheit der Produktionsumgebung zu stellen, die von der Reinraumtechnik gewährleistet werden müssen. Während bei der Herstellung von elektronischen Speicherchips eine größtmögliche Partikelfreiheit einzuhalten ist, kommt es bei der Herstellung pharmazeutischer Produkte vielfach darauf an, eine Kontamination der unterschiedlichen Produkte, die in einem Werk hergestellt werden, untereinander auszuschließen. Es ist außerordentlich aufwendig, ausgedehnte Produktionshallen so zu betreiben, daß im gesamten Hallenbereich hohe oder höchste Reinheitsgrade der Hallenatmosphäre gewährleistet sind. Zur Verminderung des zu treibenden Aufwandes ist man daher in den letzten Jahren verstärkt dazu übergegangen, die Bereiche, in denen derartig hohe Anforderungen an die Kontaminationsfreiheit des Produktionsgeschehens gestellt werden, möglichst weitgehend einzugrenzen, d.h. möglichst auf die unmittelbare Umgebung einer Arbeitsstation, also den eigentlichen Arbeitsraum der jeweiligen Anlage zu beschränken. Da es vielfach notwendig ist, während der Produktion mehrere Arbeitsstationen zu durchlaufen, muß selbstverständlich auch der Transport der jeweils zu behandelnden Objekte zwischen den einzelnen Stationen ebenfalls unter den jeweils erforderlichen strengen Bedingungen hinsichtlich des atmosphärischen Reinheitsgrades erfolgen.

Zu diesem Zweck sind Transportboxen entwickelt worden, die einen kontaminationsfreien Transport von Objekten durch Räume gewährleisten sollen, in denen ein geringerer atmosphärischer Reinheitsgrad vorliegt. Eine bekannte Transportbox weist eine Bodenplatte auf, die üblicherweise mit einem Träger ausgestattet ist, der für die Aufnahme des zu transportierenden Objektes geeignet ist. Dadurch wird gewährleistet, daß das zu behandelnde Objekt auf der jeweiligen Arbeitsstation in einer definierten Lage bereitgestellt wird und für eine automatische Greifeinrichtung handhabbar ist. Auf der Bodenplatte ist eine starre Haube aufsetzbar, die durch Spritzgießen aus einem üblicherweise durchsichtigen Kunststoff hergestellt wurde und das Objekt einschließt. Damit diese Einschließung nach außen hin möglichst hermetisch ist, ist ein Dichtsitz zur Abdichtung des von der aufgesetzten Haube und der Bodenplatte eingeschlossenen Transportraums vorgesehen. Die Haube wird über ein Verriegelungssystem mit der Bodenplatte dicht verriegelt, wobei das Verriegelungssystem von außen zu betätigen ist, damit die Haube in der jeweils nächsten Arbeitsstation maschinell problemlos geöffnet werden kann.

Bei den bekannten Transportboxen kann der eingeschlossene Transportraum nur soweit kontaminationsfrei gehalten werden, wie dies die den Transportraum einschließenden Behälterwandungen zulassen. Das bedeutet insbesondere, daß störende Ausgasungen der die Behälterwandungen bildenden Kunststoffe hinzunehmen sind. Auch die etwa vorhandene Luftfeuchtigkeit oder eingedrungene Mikroorganismen lassen sich nicht von den jeweils zu transportierenden Objekten abhalten, so daß es während des Transports trotz des betriebenen Aufwandes zu unzulässigen Kontaminationen kommen kann.

Aus der US 3943987 ist ein Behälter bekannt, der zum Transport von Waren oder Gegenständen unter Luftabschluss geeignet ist. Hierbei ist ein in eine Bohrung der Haube eingesetztes Ventil zur Absaugung der im Behälter vorhandenen Luft vorgesehen und ein weiterer Verschluss dient dazu vor dem Öffnen des Behälters den Luftzutritt zu ermöglichen.

Schließlich ist aus der FR 2054719 ein Transportbehälter bekannt, bei dem ein Schutzgas einführbar oder aus einer Patrone abgebbar ist, so dass hierdurch die im Behälter vorhandenen Luft ersetzbar ist.

Für einen kontaminationsfreien Transport im Sinne der Erfindung sind beide Transportbehälter jedoch nicht geeignet.

Aufgabe der vorliegenden Erfindung ist es, eine Transportbox der gattungsgemäßen Art dahingehend zu verbessern, daß diese Nachteile beseitigt werden.

Gelöst wird diese Aufgabe durch eine Transportbox mit den im Patentanspruch 1 angegebenen Merkmalen. Vorteilhafte Ausführungsformen dieser Transportbox sind durch die Merkmale der Unteransprüche 2 bis 13 gekennzeichnet.

Den Ausgangspunkt der vorliegenden Erfindung stellt die Überlegung dar, daß die vorgenannten Mängel der bekannten Transportbox beseitigt werden können, wenn geeignete Vorkehrungen getroffen werden, die Atmosphäre des Transportraumes innerhalb der Transportbox gezielt zu beeinflussen. Hierzu sieht die Erfindung vor, daß die Transportbox mit zwei Rückschlagventilen ausgerüstet wird, von denen das eine als Einlaßventil und das andere als Auslaßventil ausgebildet ist. Die Ventilgehäuse dieser Ventile bilden dabei einen integralen Bestandteil der den Transportraum der Transportbox einschließenden Wandung, sind also mit dieser Wandung unlösbar verbunden. Dadurch soll eine bestmögliche Abdichtung zwischen dem Ventilgehäuse und der Wandung des Transportraums gewährleistet werden. Grundsätzlich könnten die beiden Ventile in die Bodenplatte integriert werden. Es empfiehlt sich jedoch insbesondere aus Handhabungsgründen die Ventile mit der Haube zu verbinden, wobei zweckmäßigerweise das Einlaßventil im unteren Teil der Haube und das Auslaßventil im oberen Teil der Haube angebracht wird. Da die Haube durch Spritzgießen aus Kunststoff hergestellt wird, sollte das Ventilgehäuse der Ventile jeweils unmittelbar in diesem Herstellprozeß umspritzt werden, so daß es sich mit der Haube praktisch einstückig verbindet. Vorzugsweise ist das Ventil jeweils als federbelastetes Kugelventil ausgebildet und besitzt ein Kunststoffgehäuse. Das Einlaßventil ist erfindungsgemäß mit einer außenliegenden Schnellkupplung versehen, an die von außen eine Medienleitung an den Transportraum angeschlossen werden kann. Auf diese Art und Weise ist es möglich, den Transportraum mit einer individuell einstellbaren Atmosphäre zu versehen. Hierzu kann durch das Einlaßventil beispielsweise ein Gas mit höchster Partikelfreiheit, ein Trockengas oder im Bedarfsfall auch ein Desinfektionsmittel eingefüllt werden. Die vorhandene Atmosphäre kann durch das Auslaßventil nach außen entweichen, so daß das Innere der Transportbox einer Gasspülung unterzogen werden kann. Wenn das Spülgas nicht in die Produktionsumgebung entweichen können soll, kann das Auslaßventil in vorteilhafter Weiterbildung der Erfindung ebenso wie das Einlaßventil mit einer außenliegenden Schnellkupplung versehen werden, um daran eine entsprechende Abführleitung für das in den Transportraum eingefüllte Medium anschließen zu können. Bei Gasen, die schwerer sind als das ursprünglich im Transportraum befindliche Gas, sollte das Einlaßventil auf jeden Fall in der erwähnten Weise unten und das Auslaßventil oben an der Haube angeordnet sein. Im umgekehrten Fall, wenn also ein leichteres Gas eingefüllt wird, empfiehlt sich eine umgekehrte Anordnung. Besonders vorteilhaft ist es, dass das Einlaßventil auch an der Innenseite des Transportraums eine Schnellkupplung aufweist. Diese Schnellkupplung dient zum Anschluß eines Aggregats, mit dem die Atmosphäre des Transportraums beeinflußt werden kann. Dies kann beispielsweise eine Filterpatrone zur Reinigung des in den Transportraum über das Einlaßventil einzufüllenden Mediums sein. Die Filterpatrone kann daher beispielsweise ein Aktivkohlefilter oder auch ein Molekularsieb sein. Auf der anderen Seite kann die innen liegende Schnellkupplung des Einlaßventils auch dazu benutzt werden, um eine Patrone zu befestigen, die ein bezüglich der Atmosphäre des Transportraums aktives Medium beinhaltet. Darunter wird im Rahmen der vorliegenden Erfindung beispielsweise ein Mittel verstanden, das Stoffe aus der Atmosphäre des Transportraums gezielt adsorbieren oder absorbieren kann. Weiterhin zählen hierzu auch Mittel, die innerhalb des Transportraums einen Wirkstoff freisetzen können, beispielsweise ein Desinfektionsmittel. Insoweit könnte das hierzu verwendete Aggregat selbstverständlich auch mit einer am Auslaßventil auf der Innenseite des Transportraums angeordneten Schnellkupplung verbunden werden. In einer weiteren zweckmäßigen Ausführungsform sieht die Erfindung vor, daß auf der Innenseite der Haube und/oder der Bodenplatte zusätzliche Aufnahmeeinrichtungen (z.B. angeformte Einschub- oder Einstecktaschen) zur Befestigung von Behältnissen vorgesehen sind, die mit entsprechenden aktiven Materialien zur Beeinflussung der Atmosphäre des Transportraums gefüllt sind. Nach einer weiteren bevorzugten Ausführungsform sieht die Erfindung einen von außen betätigbaren elektrischen Kontakt vor, mit dem das in dem Aggregat oder den zusätzlichen Behältnissen befindliche Material aktivierbar ist, also Zugang zur Atmosphäre des Transportraums erhält.

In manchen Fällen kann vorgesehen sein, daß gewisse Druckunterschiede zwischen den Arbeitsräumen der einzelnen Arbeitsstationen zur Umgebung vorliegen. Für den Fall, daß der Umgebungsdruck höher ist, kann es zweckmäßig sein, zur Begrenzung des Unterdrucks im Transportraum der Transportbox das Einlaßventil als Atmungsventil einzustellen, so daß Luft von außen nach innen eindringen kann. Um diese eindringende Luft mit einem ausreichenden Reinheitsgrad zu versehen, kann die bereits beschriebene Filterpatrone eingesetzt werden.

Um den maschinellen Transport der erfindungsgemäßen Transportbox zu erleichtern, kann diese von außen, vorzugsweise im Bereich der Haube, mit einer an sich bekannten Koppeleinheit versehen sein, an die z.B. der Greifer eines Transportmittels angreifen kann. Ferner können an der Haube Datenträger angebracht sein, auf denen in maschinell lesbarer Weise der zu transportierende Inhalt der Transportbox festgehalten ist.

Anhand der in der einzigen Figur als Schnittbild dargestellten Transportbox wird die Erfindung nachfolgend näher beschrieben.

Die Figur zeigt die erfindungsgemäße Transportbox lediglich in einer schematischen Darstellung. Auf eine Bodenplatte 1 ist eine aus durchsichtigem Kunststoff gefertigte starre Haube 2 aufgesetzt. Bei diesen beiden Hauptbauteilen der Transportbox handelt es sich jeweils um Kunststoff-Spritzgußteile. Die Bodenplatte ist mit einem Träger 3 versehen, der zur Halterung der zu transportierenden Objekte innerhalb des von der Bodenplatte 1 und der Haube 2 eingeschlossenen Transportraums 5 dient. Um einen möglichst hermetischen Abschluß der Atmosphäre des Transportraums 5 nach außen hin zu gewährleisten, ist ein Dichtsitz 4 zwischen der Haube 2 und der Bodenplatte 1 vorgesehen. Vorzugsweise wird der Dichtsitz 4 nicht durch eine separate Dichtung hergestellt, sondern durch entsprechend paßgenau gearbeitete Dichtflächen an der Bodenplatte 1 und der Haube 2 gewährleistet. An der rechten Seitenwand der Haube 2 ist im unteren Teil ein Kugelrückschlagventil 6 angeordnet, das ein Kunststoff-Ventilgehäuse aufweist und beim Spritzgießen der Haube 2 unmittelbar mit dem durchsichtigen Kunststoff der Haube 2 umspritzt wurde, so daß beide Teile praktisch einstückig miteinander verbunden sind. Dies gewährleistet eine optimale Abdichtung im Verbindungsbereich. Außen weist das Einlaßventil 6 eine Schnellkupplung 8 auf, die zur Verbindung einer Medienzuleitung mit dem Transportraum 5 dient. Auf der Innenseite ist an das Einlaßventil 6 ein 90°-Krümmer angesetzt, der seinerseits mit einer Schnellkupplung versehen ist, über die ein Aggregat 9 (z.B. eine mit einem Zeolith bestückte Filterpatrone) angeschlossen ist. Auf der gegenüberliegenden Seitenwand der Haube 2 ist in deren oberen Teil ein wiederum als Kugelrückschlagventil ausgebildetes Auslaßventil 7 angebracht, das in entsprechender Weise wie das Einlaßventil 6 mit der Haube 2 verbunden ist. In bevorzugter Ausführung der Erfindung ist auch dieses Auslaßventil 7 außen mit einer Schnellkupplung verbunden, so daß eine Medienableitung an den Transportraum 5 anschließbar ist. Auf der Innenseite der Haube 2 und der Bodenplatte 1 sind mehrere nicht näher dargestellte Aufnahmeeinrichtungen angeordnet, die zur Befestigung von Behältnissen 10 dienen, in denen ein Mittel zur Beeinflussung der Atmosphäre des Transportraums 5 untergebracht ist. Hierbei kann es sich beispielsweise um ein Adsorptions- oder Absorptionsmittel handeln, mit dem bestimmte Anteile der Atmosphäre des Transportraums 5 gebunden, also für das zu transportierende Objekt unwirksam gemacht werden können, oder aber auch um Material handeln, das einen Wirkstoff freisetzt (z.B. ein Desinfektionsmittel). Im Bereich der Bodenplatte 1 ist schematisch ein elektrischer Kontakt 11 angedeutet, der dazu dient, das in den Behältnissen 10 oder ggf. auch in dem Aggregat 9 eingeschlossene Material zu aktivieren, also den Kontakt dieses Materials mit der Atmosphäre des Transportraums 5 herzustellen. An der Oberseite der Haube 2 ist außen eine Koppeleinheit 12 angebracht, die dazu dient, die Transportbox auf einfache und zuverlässige Weise mit einem Transportmittel zu verbinden. Beispielsweise kann ein Greifer an diese Koppeleinheit 12 angreifen. Nicht dargestellt ist in der Figur ein Verriegelungsmechanismus, der selbstverständlich vorhanden sein muß, um den dichten Sitz zwischen der Haube 2 und der Bodenplatte 1 während des Transportes sicher zu gewährleisten. Ein solcher Verriegelungsmechanismus ist in an sich bekannter Weise von außen betätigbar, so daß die Bodenplatte 1 in einer Arbeitsstation auf maschinellem Wege von der Haube 2 getrennt werden kann, um Zugriff auf das transportierte Objekt nehmen zu können.

Die erfindungsgemäße Transportbox erhöht die Sicherheit eines kontaminationsfreien Transports von empfindlichen Objekten gegenüber der bisher bekannten Lösung wesentlich. Der hierfür erforderliche zusätzliche Aufwand bei der Herstellung einer Transportbox ist dabei aber relativ gering. Insbesondere durch die bevorzugte Verwendung von in die Haube eingespritzten Kugelrückschlagventilen ergibt sich eine preiswerte und zugleich im Hinblick auf eine effektive Abdichtung außerordentlich zuverlässige Lösung.

## Patentansprüche

1. Transportbox für den kontaminationsfreien Transport von Objekten,
- mit einer Bodenplatte (1), insbesondere einer mit einem Träger (3) für das zu transportierende Objekt ausgestatteten Bodenplatte (1),
- mit einer aus Kunststoff spritzgegossenen starren Haube (2), die auf die Bodenplatte (1) zur Einschließung des Objektes aufsetzbar ist,
- mit einem Dichtsitz (4) zur Abdichtung des von der aufgesetzten Haube (2) und der Bodenplatte (1) eingeschlossenen Transportraums (5) und
- mit einem von außen betätigbaren Verriegelungssystem, mit dem die Haube mit der Bodenplatte dicht verriegelbar ist,
- mit zwei Rückschlagventilen, von denen das eine als Einlaßventil (6) und das andere als Auslaßventil (7) ausgebildet ist,
- wobei die Ventilgehäuse der Ventile (6, 7) integraler Bestandteil der den Transportraum (5) einschließenden Wandung sind und wobei
- das Einlaßventil (6) mit einer außenliegenden Schnellkupplung (8) für den Anschluß einer Medienleitung und auch nach innen zum Transportraum (5) hin mit einer Schnellkupplung versehen ist.

2. Transportbox nach Anspruch 1,
**dadurch gekennzeichnet,**
**daß** die Ventilgehäuse der Ventile (6, 7) durch Umspritzen beim Spritzgießen der Haube (2) mit dieser einstückig verbunden sind.

3. Transportbox nach Anspruch 1 oder 2,
**dadurch gekennzeichnet,**
**daß** die Ventile (6, 7) als federbelastete Kugelventile ausgebildet sind.

4. Transportbox nach einem der Ansprüche 1 bis 3,
**dadurch gekennzeichnet,**
**daß** die Ventile (6, 7) jeweils ein aus Kunststoff gebildetes Ventilgehäuse aufweisen.

5. Transportbox nach einem der Ansprüche 2 bis 4,
**dadurch gekennzeichnet,**
**daß** das Einlaßventil (6) im unteren Teil der Haube (2) und das Auslaßventil (7) in deren oberen Teil angeordnet ist.

6. Transportbox nach einem der Ansprüche 1 bis 5,
**dadurch gekennzeichnet,.**
**daß** an das Einlaßventil (6) auf der Innenseite des Transportraums (5) ein Aggregat (9) zur Beeinflussung der Atmosphäre des Transportraums (5) angekoppelt ist.

7. Transportbox nach Anspruch 6,
**dadurch gekennzeichnet,**
**daß** das Aggregat (9) als Filterpatrone zur Reinigung eines in den Transportraum (5) einzuführenden Mediums ausgebildet ist.

8. Transportbox nach einem der Ansprüche 1 bis 7,
**dadurch gekennzeichnet,.**
**daß** das die Haube (2) und/oder die Bodenplatte (1) mit Aufnahmeeinrichtungen zur Befestigung von Behältnissen (10) versehen ist, die ein zur Beeinflussung der Atmosphäre des Transportraums (5) aktives Material beinhalten.

9. Transportbox nach Anspruch 6 oder 8
**dadurch gekennzeichnet,**
**daß** das Aggregat (9) und/oder die Behältnisse (10) mit adsorbierendem oder absorbierendem Material oder mit einem einen Wirkstoff, insbesondere ein Desinfektionsmittel, freisetzenden Material gefüllt sind.

10. Transportbox nach einem der Ansprüche 1 bis 9,
**dadurch gekennzeichnet,.**
**daß** das Auslaßventil (7) an der Außenseite der Haube (2) mit einer Schnellkupplung zur Ableitung eingefüllter Medien aus dem Transportraum (5) versehen ist.

11. Transportbox nach einem der Ansprüche 1 bis 10,
**dadurch gekennzeichnet,.**
**daß** das Einlaßventil (6) zur Begrenzung eines Unterdrucks im Transportraum (5) als Atmungsventil eingestellt ist.

12. Transportbox nach einem der Ansprüche 6 bis 11,
**dadurch gekennzeichnet,.**
**daß** ein von außen bestätigbarer elektrischer Kontakt (11) vorgesehen ist, mit dem das in dem Aggregat (9) und/oder den Behältnissen (10) befindliche Material aktivierbar ist.

13. Transportbox nach einem der Ansprüche 1 bis 12,
**dadurch gekennzeichnet,.**
**daß** außen an der Haube (2) eine Koppeleinheit (12) angeordnet ist, mit der die Transportbox an ein Transportmittel ankoppelbar ist.

## Claims

1. A transport box for the contamination-free transport of articles,
- with a baseplate (1), in particular a baseplate (1) equipped with a holder (3) for the article to be transported,
- with a rigid hood (2) injection-moulded from plastics material, which hood can be placed on the baseplate (1) in order to enclose the article,
- with a sealing seat (4) for sealing off the transport space (5) enclosed by the hood (2) which has been placed on top and the baseplate (1), and
- with a locking system which can be actuated from the outside, with which the hood can be locked tightly to the baseplate,
- with two non-return valves, one of which is designed as an inlet valve (6) and the other as an outlet valve (7),
- wherein the valve housing of the valves (6, 7) is an integral component of the wall enclosing the transport space (5) and wherein
- the inlet valve (6) is provided with an external quick coupling (8) for connecting a media line and also is provided to the inside towards the transport space (5) with a quick coupling.

2. A transport box according to Claim 1,
**characterised in that** the valve housing of the valves (6, 7) is connected integrally to the hood (2) by encapsulating when injection-moulding said hood.

3. A transport box according to Claim 1 or 2, **characterised in that** the valves (6, 7) are in the form of spring-loaded ball valves.

4. A transport box according to one of Claims 1 to 3, **characterised in that** the valves (6, 7) each have a valve housing formed of plastics material.

5. A transport box according to one of Claims 2 to 4, **characterised in that** the inlet valve (6) is located in the lower part of the hood (2) and the outlet valve (7) in the upper part thereof.

6. A transport box according to one of Claims 1 to 5, **characterised in that** a unit (9) for influencing the atmosphere of the transport space (5) is coupled to the inlet valve (6) on the inside of the transport space (5).

7. A transport box according to Claim 6, **characterised in that** the unit (9) is in the form of a filter cartridge for cleaning a medium which is to be introduced into the transport space (5).

8. A transport box according to one of Claims 1 to 7, **characterised in that** the hood (2) and/or the baseplate (1) is provided with receiving means for fastening containers (10) which contain a material which is active for influencing the atmosphere of the transport space (5).

9. A transport box according to Claim 6 or 8, **characterised in that** the unit (9) and/or the containers (10) are filled with an adsorbing or absorbing material or with a material which releases an active substance, in particular a disinfectant.

10. A transport box according to one of Claims 1 to 9, **characterised in that** the outlet valve (7) is provided on the outside of the hood (2) with a quick coupling for discharging media contained therein from the transport space (5).

11. A transport box according to one of Claims 1 to 10, **characterised in that** the inlet valve (6) for limiting a partial vacuum in the transport space (5) is in the form of a vent valve.

12. A transport box according to one of Claims 6 to 11, **characterised in that** an externally actuated electric contact (11) is provided with which the material located in the unit (9) and/or the containers (10) can be activated.

13. A transport box according to one of Claims 1 to 12, **characterised in that** a coupling unit (12) is arranged externally on the hood (2), with which unit the transport box can be coupled to a transport means.

## Revendications

1. Boîtier de transport pour le transport sans contamination d'objets, comportant :
- une plaque de fond (1), en particulier une plaque de fond (1) munie d'un support (3) pour l'objet à transporter,
- un capot rigide (2), coulé par injection à partir de matière synthétique, qui peut être mis en place sur la plaque de fond (1) pour enfermer l'objet,
- un siège étanche (4) pour étanchéifier l'espace de transport (5) enfermé par le capot (2) mis en place et la plaque de fond (1), et
- un système de verrouillage pouvant être actionné de l'extérieur, grâce auquel le capot peut être verrouillé de façon étanche à la plaque de fond,
- deux valves anti-retour, desquelles une est réalisée comme valve d'entrée (6) et l'autre comme valve de sortie (7),
- les boîtiers des valves (6, 7) faisant partie intégrante de la paroi enfermant l'espace de transport (5), et
- la valve d'entrée (6) étant munie d'un accouplement rapide externe (8) pour le raccordement d'un conduit de fluide et, également, vers l'intérieur vers l'espace de transport (5), d'un accouplement rapide.

2. Boîtier de transport selon la revendication 1,
**caractérisé en ce que** les boîtiers des valves (6, 7), par injection lors de la coulée par injection du capot (2), sont reliés en une pièce à celui-ci.

3. Boîtier de transport selon la revendication 1 ou 2,
**caractérisé en ce que** les valves (6, 7) sont réalisées comme valves à bille chargées par ressort.

4. Boîtier de transport selon une des revendications 1 à 3,
**caractérisé en ce que** les valves (6, 7) présentent, à chaque fois, un boîtier de valve formé de matière synthétique.

5. Boîtier de transport selon une des revendications 2 à 4,
**caractérisé en ce que** la valve d'entrée (6) est agencée dans la partie inférieure du capot (2), et la valve de sortie (7) dans sa partie supérieure.

6. Boîtier de transport selon une des revendications 1 à 5,
**caractérisé en ce que**, sur la valve d'entrée (6) sur la face interne de l'espace de transport (5), il est couplé un appareil (9) pour influencer l'atmosphère de l'espace de transport (5).

7. Boîtier de transport selon la revendication 6,
**caractérisé en ce que** l'appareil (9) est réalisé comme cartouche de filtre pour purifier un agent devant être introduit dans l'espace de transport (5).

8. Boîtier de transport selon une des revendications 1 à 7,
**caractérisé en ce que** le capot (2 et/ou la plaque de fond (1) sont munis de dispositifs de réception pour la fixation de récipients (10) qui contiennent une matière active pour influencer l'atmosphère de l'espace de transport (5).

9. Boîtier de transport selon la revendication 6 ou 8,
**caractérisé en ce que** l'appareil (9) et/ou les récipients (10) sont remplis d'une matière adsorbante ou absorbante ou d'une matière libérant un ingrédient actif, en particulier un moyen de désinfection.

10. Boîtier de transport selon une des revendications 1 à 9,
**caractérisé en ce que** la valve de sortie (7) est munie, sur la face externe du capot (2), d'un accouplement rapide pour dériver des agents introduits de l'espace de transport (5).

11. Boîtier de transport selon une des revendications 1 à 10,
**caractérisé en ce que** la valve d'entrée (6), pour limiter une dépression dans l'espace de transport (5), est réglée comme valve respiratoire.

12. Boîtier de transport selon une des revendications 6 à 11,
**caractérisé en ce qu'**un contact électrique (11) pouvant être actionné de l'extérieur est prévu, par lequel la matière se trouvant dans l'appareil (9) et/ou les récipients (10) peut être activée.

13. Boîtier de transport selon une des revendications 1 à 12,
**caractérisé en ce que**, extérieurement, sur le capot (2), il est agencé une unité de couplage (12) grâce à laquelle le boîtier de transport peut être couplé à un moyen de transport.
